# EUROPÄISCHE PATENTSCHRIFT

(11) **EP 1 070 777 B1**
(45) Veröffentlichungstag und Bekanntmachung des Hinweises auf die Patenterteilung: **26.01.2005**
(21) Anmeldenummer: 00119992.6
(22) Anmeldetag: 18.04.1997
(51) Int. Cl.: D04B 1/22

(54) **Verbinden mehrerer Gestrickteile auf einer Flachstrickmaschine**
Joining several knitted fabrics on a flat bed knitting machine
Relier plusieurs pièces tricotées sur une tricoteuse rectiligne

(30) Priorität: 18.04.1996 DE 19616004
(43) Veröffentlichungstag der Anmeldung: 24.01.2001
(62) Teilanmeldung aus: 97922854.1
(73) Patentinhaber: Gebrüder Achter GmbH & Co. KG, 41063 Mönchengladbach (DE)
(72) Erfinder: Roell, Friedrich, 88400 Biberach (DE)
(74) Vertreter: Bauer, Dirk, Dipl.-Ing. Dipl.-Kfm.

(56) Entgegenhaltungen:
- EP-A- 0 361 855
- EP-A- 0 446 583
- HONG H ET AL: "FLACHSTRICKMACHINEN ZUR HERSTELLUNG DREIDIMENSIONALER GESTRICKE FURTECHNISCHE ANWENDUNGEN" MELLIAND TEXTILBERICHTE, INTERNATIONAL TEXTILE REPORTS,DE,MELLIAND TEXTILBERICHTE K.G. HEIDELBERG, Bd. 77, Nr. 1/02, 1996, Seiten 41-43, XP000554341 ISSN: 0341-0781

## Beschreibung

Die vorliegende Erfindung betrifft Verfahren zum Verbinden mehrerer Gestrickteile auf einer Flachstrickmaschine.

Bislang gibt es unterschiedliche Möglichkeiten, dreidimensionale Gestricke, wie sie z. B. für Sitzbezüge verwendet werden, zu stricken. Die beste Möglichkeit besteht darin, Bezugsteile herzustellen, und die Teile anschließend miteinander zu vernähen. Dieses Verfahren hat den Nachteil, dass die Teile nach der Herstellung miteinander vernäht werden müssen, was mit zusätzlichen Kosten verbunden ist.

Die EP 0 44b 583 A1 offenbart ein Gestrickgebilde, das einstückig auf einer zweibettigen Flachstrickmaschine herstellbar ist. Dabei werden eine erste Gestrickbahn und eine zweite Gestrickbahn durch mindestens eine dritte Gestrickbahn miteinander verbunden. An den Kopplungsstellen der dritten Gestrickbahn mit den beiden anderen Gestrickbahnen ist jeweils eine stricktechnische Verbindung mit den beiden anderen Gestrickbahnen vorhanden. Insbesondere in den Figuren 6 und 7 der vorgenannten älteren Anmeldung ist dargestellt, wie ein zweilagiges Gestrick nach Einbringung von Spickeln ausgebildet sein soll. In der vorgenannten Druckschrift ist jedoch nicht ausgeführt, wie eine Verbindung zwischen dem jeweils ersten Gestrickteil und dem jeweils zweiten oder dritten Gestrickteil stattfinden soll. Die Gestrickteile 1 und 3 weisen typischerweise die gleiche Breite, d.h. die gleiche Maschenzahl, auf.

Es ist Aufgabe der Erfindung, ein Verfahren zu schaffen, das es ermöglicht, ein dreidimensionales Gestrick auf möglichst einfache Weise herzustellen. Diese Aufgabe wird durch die Merkmale des Anspruchs 1 gelöst. Eine vorteilhafte Weiterbildung ist Gegenstand des entsprechenden Unteranspruchs. Das Verfahren zeichnet sich dadurch aus, dass zwei Gestrickteile separat auf einer Flachstrickmaschine gestrickt werden und an eine unterschiedliche Kanten Maschenanzahl aufweisenden mit einem dritten Gestrickteil verbunden werden.

Auf diese Weise können Spickel in Form von Dreiecken oder beliebigen Vierecken oder Ovalen bzw. Ellipsoiden in ein Gestrick eingestrickt werden. Das Einstricken eines Gestrickteils am Rand eines anderen Gestrickteils erfordert in der Regel nur zwei Gestrickteile. Das Einarbeiten z.B. eines dreieckigen Spickels in ein Gestrick erfordert in der Regel drei Gestrickteile, nämlich ein erstes Gestrick vor dem Stricken Spickels, danach das Anstricken des Spickels und anschließend das Anstricken des dritten Gestrickteils an eine zweite Kante des Spickels und an das erste Gestrickteil. Mit dem Verfahren lassen sich beliebig geformte Gestrickteil miteinander verbinden.

Es ist selbst möglich, Schläuche an ebene Gestricke zu binden. Hierfür wird vorzugsweise als erstes Gestrickteil das plane Gestrickteil gestrickt. Die letzte Maschenreihe des planen Gestrickteils wird im Verbindungsbereich mit der ersten auf zumindest zwei Nadelbetten gestrickten Maschenreihen des nachfolgenden Gestrickteils verbunden. Anschließend werden die beiden Lagen auf beiden Nadelbetten separat weiter gestrickt und in einer letzten Maschenreihe wieder miteinander verbunden. Auf diese Weise hat man an ein ebenes ersten Gestrickteil ein schlauchförmiges zweites Gestrickteil angestrickt. Diese Technik lässt sich vor allem zur Herstellung von Verankerungen z.B. an Autositzbezügen verwenden.

Selbstverständlich lassen sich die obigen Techniken in Mehrlagentechnik durchführen, wobei man entsprechend der Lagenzahl eine entsprechende Anzahl an Nadelbetten benötigt. Das obige Verfahren würde zum Verbinden von planen Gesbrickteilen mit zwei Lagen zwei Nadelbetten erfordern. Das oben beschriebene Verfahren eines planen Gestrickstücks mit einem schlauchförmigen Gestrickteil würde hingegen bereits vier Nadelbetten im Bereich des schlauchförmigen Gestrickteils erfordern, wenn das Schlauchgestrick zweilagig wäre. Entsprechend sind für drei oder vier Lagen sechs oder acht Nadelbetten erforderlich.

Die nachfolgende Figur 1 zeigt ein Beispiel eines Gestrickteils, das sich durch das Vorfahren gemäß der vorliegenden Erfindung miteinander verbinden lässt. Figur 1 zeigt einen dreieckigen Spickel, der zwischen zwei rechteckige Gestrickteile gemäß dem bekannten Verfahren einzusetzen ist.

Figur 1 zeigt unten ein erstes rechteckiges Gestrickteil 10, welches in üblicher Weise von unten nach oben abgestrickt wird. Nach dem Abstricken des ersten Gestrickteils 10 hängen die Maschen der Kante 12 auf den Nadeln des Nadelbettes. Nun wird ein dreieckiger Spickel 14 an die Kante 12 des ersten Gestrickteils 10 angestrickt. Hierbei wird folgendermaßen verfahren. In der ersten Reihe des Spickels 14, welche gleichzeitig die letzte Reihe des ersten Gestrickteils 12 ist, werden nur die erste linke äußere Masche des Spickels 14 mit der letzten linken äußeren Masche des ersten Gestrickteils 10 verbunden. Die anderen Nadeln des Nadelbettes entlang der Kante 12 bleiben dabei inaktiviert. Anschließend werden in der nächsten Maschenreihe die zwei bzw. je nach Treppenstufen drei Maschen des Spickels 12 gestrickt, wobei jeweils entsprechend die zwei oder drei linken äußeren Nadeln des Nadelbettes aktiviert sind. Die restlichen Nadeln entlang der Kante 12 bleiben weiter inaktiviert. In der nächsten Reihe werden dann drei bzw. fünf Nadeln aktiviert usw., bis schließlich die breiteste Stelle des Spickels erreicht ist. In diesem Stadium ist die Kante 16 des Spickels 14 vollständig mit den linken äußeren Maschen der Kante 12 des ersten Gestrickteils 10 verbunden. An den Nadeln hängen die Maschen der Kante 16 des Spickels 14 und rechts daneben die Maschen der Kante 12 des ersten Gestrickteils 10. Nun wird über die gesamte Breite ein drittes Gestrickteil 20 mit den Maschen der Kante 18 und 12 bereits in der ersten Maschenreihe verbunden. Das dritte Gestrickteil wird nun in herkömmlicher Weise abgestrickt. Auf diese Weise wird im Verbindungsbereich zwischen dem ersten und dritten Gestrickteil durch den Spickel 14 ein ausgebauchter Bereich erzeugt, der eine dreidimensionale Konturierung des Gestricks bewirkt. Selbstverständlich können beliebig geformte Spickel in beliebiger Orientierung zwischen Gestrickteile eingesetzt werden. Die einzusetzenden Spickel können beispielsweise eine horizontale Kante haben oder auch unregelmäßig geformt sein. Erfindungsgemäß weisen die gemeinsam zu verbindenden Kanten 12, 16, 18 der Gestrickteile 10, 14, 20 eine unterschiedliche Maschenzahl auf und werden miteinander verbunden, indem die Anzahl der Nadeln, mit denen jedes der Gestrickteile 10, 14, 20 gestrickt wird entsprechend dem Verhältnis der Maschenzahl an der gemeinsamen Kante 12, 16, 18 gewählt wird.

Figur 2 zeigt ein Gestrickbeispiel, bei dem ein erstes Gestrickteil 30 in Form einer Halbkreisscheibe mit einem zweiten rechteckigen Gestrickteil 32 zu verbinden ist. Dieses Beispiel zeigt, wie die miteinander zu verbindenden Kanten 34 und 36, die eine unterschiedliche Maschenzahl aufweisen, miteinander verbunden werden können. Die Kante 34 der Halbkreisscheibe 30 ist wesentlich länger als die Kante 36 des rechteckigen zweiten Gestrickteils 32. Daher wird zuerst das erste Gesbrickteil 30 auf jeder zweiten Nadel oder auf jeweils zwei von drei Nadeln etc. im Strickbereich des Nadelbetts abgestrickt, bis nur noch die Kante 34 auf den Nadeln des Nadelbettes hängt. Anschließend wird das zweite Gestrickteil 32 mit jeder Nadel im Strickbereich gestrickt, so dass die unterschiedlichen Maschenzahlen im Verbindungsbereich der Kanten 34 und 36 aufeinander abgestimmt werden können. Im Falle einer Twinnadelbestückung kann das erste Gestrickteil 30 nur mit den A- oder B-Nadeln der Twinnnadeln gestrickt werden, während das zweite Gestrickteil 32 mit allen Nadeln gestrickt würde. Auf diese Weise lassen sich sehr einfach einteilige Kopfstützenbezüge herstellen.

## Patentansprüche

1. verfahren zum Verbinden mehrerer Gestrickteile (10, 14, 20, 30, 32) auf einer Flachstrickmaschine, bei dem ein erstes Gestrickteil (10, 30) auf der Maschine gestrickt und die Maschen wenigstens einer mit mindestens einem anderen Gestrickteil (14, 20, 32) zu verbindenden Kante (12, 34) des ersten Gestrickteils (10, 30) auf den Nadeln hängen gelassen werden, dass ein zwischen dem ersten (10) und einem noch zu strickenden dritten Gestrickteil (20) einzufügendes zweites Gestrickteil (14) gestrickt wird, wobei das erste (10) und dritte Gestrickteil (20) als auch das erste (10) und zweite Gestrickteil (14) eine gemeinsame Kante (12, 16) aufweisen, dass das zweite Gestrickteil (14) mit einer Kante (16) an die auf den Nadeln hängenden Maschen des ersten Strickteils (10) angestrickt wird, indem die Nadeln im Verbindungsbereich zum zweiten Gestrickteil (14) entsprechend der Form des zweiten Gestrickteils (14) bis zum Erreichen der breitesten Stelle des zweiten Gestrickteils (14) stufenweise nacheinander aktiviert werden, während die auf den Nadeln hängenden Maschen des ersten Gestrickteils (10) zur Verbindung mit dem dritten Gestrickteil (20) inaktiv bleiben, Abstricken der Maschen des zweiten Gestrickteils (14) und nach dem Abstricken aller Maschen des zweiten Gestrickteils (14) Reaktivieren aller Nadeln, auf denen Maschen des ersten (10) und zweiten Gestrickteils (14) hängen, zum Stricken des dritten Gestrickteils, **dadurch gekennzeichnet, dass** die gemeinsam zu verbindenden Kanten (34, 36) der Gestrickteile (30, 32) eine unterschiedliche Maschenzahl aufweisen und miteinander verbunden werden, indem die Anzahl der Nadeln, mit denen jedes der Gestrickteile (30, 32) gestrickt wird, entsprechend dem Verhältnis der Maschenzahl an der gemeinsamen Kante (34, 36) gewählt wird.

2. Verfahren nach Anspruch 1, bei dem das zweite Gestrickteil (14) als in seiner Orientierung vom ersten Gestrickteil (10) abweichender Spickel ausgebildet ist.

## Claims

1. A method for joining several knitted parts (10, 14, 20, 30, 32) on a flatbed knitting machine, in which a first knitted part (10, 30) is knitted on the machine and the stitches of at least one edge of the first knitted part (10, 30) to be joined to at least one other knitted part (14, 20, 32) are left to hang on the needles, that a second knitted part (14) is knitted which is to be inserted between the first (10) and a third knitted part (20) yet to be knitted, with the first (10) and the third knitted part (20) as well as the first (10) and second knitted part (14) have a common edge (12, 16), that the second knitted part (14) is knitted with an edge (16) to the stitches of the first knitted part (10) which hang on the needles, such that the needles in the joining region to the second knitted part (14) are activated in steps successively according to the shape of the second knitted part (14) until reaching the widest point of the second knitted part (14), whereas the stitches of the first knitted part (10) which hang on the needles for joining with the third knitted part (20) remain inactive, followed by knitting off of all stitches of the second knitted part (14), after the knitting off of all stitches of the second knitted part (14), there is a reactivation of all needles on which the stitches hang of the first (10) and second knitted part (14) for knitting the third knitted part, **characterized in that** the edges (34) of the knitted parts (30, 32) to be joined in a joint fashion have a different number of stitches and are joined with each other, such that the number of needles with which each knitted part (30, 32) is knitted is chosen according to the ratio of the number of stitches on the common edge (34, 36).

2. A method according to claim 1, wherein the second knitted part (14) is arranged as a shaping departing in its orientation from the first knitted part (10).

## Revendications

1. Procédé pour l'assemblage de plusieurs parties de tricot (10, 14, 20, 30, 32) sur une machine à tricoter rectiligne, dans lequel une première partie du tricot (10, 30) est tricotée sur la machine et les mailles d'au moins un bord (12, 34) de la première partie de tricot (10, 30) devant être assemblées avec au moins une autre partie de tricot (14, 20, 32) sont laissées en attente sur les aiguilles, une deuxième partie du tricot (14) à insérer entre la première partie de tricot (10) et une troisième partie de tricot (20) restant à tricoter est tricotée, la première partie (10) et la troisième partie de tricot (20) de même que la première partie (10) et la deuxième partie de tricot (14) ayant un bord commun (12, 16), la deuxième partie de tricot (14) est assemblée sur un bord (16) avec les mailles de la première partie de tricot (10) en attente sur les aiguilles en activant successivement par étapes les aiguilles dans la zone d'assemblage avec la deuxième partie de tricot (14) suivant la forme de la deuxième partie de tricot (14) jusqu'à ce que la partie la plus large de la deuxième partie de tricot (14) soit atteinte, tandis que les mailles de la première partie de tricot (10) servant à l'assemblage avec la troisième partie de tricot (20) en attente sur les mailles restent inactives, tricotage des mailles de la deuxième partie de tricot (14) et, après le tricotage de toutes les mailles de la deuxième partie de tricot (14), réactivation de toutes les aiguilles sur lesquelles sont en attente les mailles de la première partie (10) et de la deuxième partie de tricot (14) pour tricoter la troisième partie de tricot, **caractérisé en ce que** les bords (34, 36) des parties de tricot (30, 32) à assembler ensemble ont un nombre de mailles différents et sont assemblés entre eux en choisissant le nombre d'aiguilles servant à tricoter chacune des parties de tricot (30, 32) en fonction du rapport entre le nombre de mailles sur le bord commun (34, 36).

2. Procédé selon la revendication 1, **caractérisé en ce que** la deuxième partie de tricot (14) prend la forme d'une pointe dont l'orientation est différente de la première partie de tricot (10).
